# EUROPÄISCHE PATENTSCHRIFT

(11) **EP 4 613 959 B1**
(45) Veröffentlichungstag und Bekanntmachung des Hinweises auf die Patenterteilung: **27.05.2026**
(21) Anmeldenummer: 25159391.9
(22) Anmeldetag: 21.02.2025
(51) Int. Cl.: E05B 65/10

(54) **ANTI-PANIK-DRUCKSTANGE MIT FÜHRUNG**
ANTI-PANIC PUSH ROD WITH GUIDE
BARRE DE POUSSÉE ANTI-PANIQUE AVEC GUIDAGE

(30) Priorität: 29.02.2024 DE 102024105840
(43) Veröffentlichungstag der Anmeldung: 10.09.2025
(73) Patentinhaber: ASSA ABLOY Sicherheitstechnik GmbH, 72458 Albstadt (DE)
(72) Erfinder: Sauter, Andreas, 72469 Messstetten (DE); Hennecke, Gerhard, 42555 Velbert (DE)
(74) Vertreter: Wagner, Jürgen

(56) Entgegenhaltungen:
- EP-A2- 2 439 362
- DE-A1- 102013 000 285

## Beschreibung

Die Erfindung betrifft eine Anti-Panik-Druckstange zur Betätigung eines Türschlosses einer Fluchttür oder Notausgangstür mit den Merkmalen des Oberbegriffs des Anspruchs 1.

Eine entsprechende Panikdruckstange ist aus der DE 10 2013 000 285 A1 bekannt. Dieses Dokument beschreibt eine Anti-Panik-Druckstange für eine Fluchttür oder Notausgangstür umfassend ein Grundprofil sowie ein Betätigungsprofil, welches in Richtung des Grundprofils hin eindrückbar ist, um ein Türschloss zu öffnen. Die Anti-Panik-Druckstange wird dabei aufliegend auf eine Tür montiert. Weiterhin offenbart EP 2 439 362 A2 eine Panikdruckstange gemäß dem Oberbegriff des Anspruchs 1.

Es ist Aufgabe der vorliegenden Erfindung, eine Anti-Panik-Druckstange für Fluchttüren oder Notausgangstüren zu schaffen, die konstruktiv einfach aufgebaut ist und dabei einfach und funktionssicher zu bedienen ist. Insbesondere soll eine Betätigung der Anti-Panik-Druckstange mit relativ wenig Kraftaufwand möglich sein. Vorzugsweise soll die Anti-Panik-Druckstange möglichst komfortabel, d.h. mit möglichst wenig störenden Geräuschen betätigbar sein.

Diese Aufgabe wird erfindungsgemäß durch eine Anti-Panik-Druckstange mit den Merkmalen des Anspruchs 1 gelöst.

Erfindungsgemäß wird eine Anti-Panik-Druckstange zur Betätigung eines Türschlosses einer Fluchttür oder Notausgangstür vorgeschlagen, umfassend ein auf einem Türblatt aufliegend montierbares Grundprofil und ein sich parallel zu der Längserstreckung des Grundprofils erstreckendes Betätigungsprofil, welches relativ zu dem Grundprofil beweglich gelagert ist, sowie eine Schiebervorrichtung mit wenigstens einem längs verschiebbaren Schieber, der mit einer Abtriebsnuss zur Betätigung eines Türschlosses verbunden ist, weiter umfassend eine Übertragungsvorrichtung zur Übertragung einer Bewegung des Betätigungsprofils auf die Schiebervorrichtung, um die Abtriebsnuss anzutreiben, wobei das Grundprofil im Bodenbereich eine sich entlang des Grundprofils erstreckende Nut zum verschiebbaren Lagern des wenigstens einen Schiebers aufweist, und dass die Nut einen zum Innenraum des Grundprofils hin offenen Spalt aufweist, dessen lichte Breite schmäler als eine Quererstreckung des Schiebers ist. Wesentlich dabei ist, dass der Schieber an seiner Oberseite wenigstens zwei Gleitstücke aufweist, die den Spalt durchgreifen und den Schieber in dem Spalt längsverschiebbar führen.

Eine Betätigung der Anti-Panik-Druckstange wird mittels der Übertragungsvorrichtung von dem Betätigungsprofil auf den Schieber der Schiebervorrichtung übertragen. Der Schieber der Schiebervorrichtung wird dabei entlang des Grundprofils verschoben. Dazu wird der Schieber am Grundprofil gehaltert. Die lineare Bewegung des Schiebers wird dann mittels eines Nussgetriebes und/oder einer Kurbelstange auf die Abtriebsnuss übertragen. Die Abtriebsnuss kann über einen Dorn mit einer Schlossnuss verbunden werden, um das Schloss zu öffnen. Ein Vorteil der erfindungsgemäßen Halterung in einer einseitig offenen, d.h. zum Innenraum des Grundprofils hin offenen Nut ist, dass die Reibung bei der Bewegung des Schiebers reduziert wird. Indem die Nut einen sich in Längsrichtung erstreckenden Spalt aufweist, kann an dieser Stelle keine Reibung entstehen. Zudem wird durch die Gleitstücke die Reibung weiter verringert und zudem erreicht, dass die Führung des Schiebers in der Nut bzw. dem Spalt verklemmungsfrei bzw. verkippungsfrei erfolgen kann. Durch die verringerte Reibung reduzieren sich auch störende Geräusche, die mit einer solchen Reibung einhergehen würden. Vorteilhafterweise wird dadurch eine einfachere Bedienung der Anti-Panik-Druckstange ermöglicht, da die zur Bedienung notwendige Kraft aufgrund der verringerten Reibung reduziert wird. Auch etwaige störende schabende Geräusche infolge einer Reibung können entsprechend reduziert werden.

Insbesondere wird unter Schieber ein in Längsrichtung entlang des Grundprofil verlaufendes flaches Getriebeelement verstanden, das zur Kraftübertragung und Bewegungsumsetzung verwendet wird. Er besteht aus einem länglichen, geraden Körper, der in einer Führung geführt wird und translatorisch bewegt wird. Insbesondere weist der Schieber einen rechteckigen Querschnitt auf.

In einer vorteilhaften Ausgestaltung kann vorgesehen sein, dass die wenigstens zwei Gleitstücke in dem Spalt formschlüssig und linear verschiebbar geführt sind. Diese Gleitstücke können die Lagerung des Schiebers in der Nut bzw. in dem Spalt der Nut verbessern. Insbesondere können die Gleitstücke eine Führung des Schiebers bzw. eine Lagerung des Schiebers entlang der Nut übernehmen, sodass sich der Kontakt zwischen Schieber und Nut bzw. zwischen Schieber und Grundprofil weiter reduziert.

Insbesondere kann vorgesehen sein, dass das seitliche Spiel des Schiebers in der Nut größer ist als das seitliche Spiel eines Gleitstücks in dem Spalt. Das bedeutet, dass der Schieber an seiner Seite zu der Führungsnut hin einen größeren Abstand aufweist als die Gleitstücke, die im Spalt der Nut geführt sind. In der Praxis bewirkt dies, dass über die Gleitstücke die Position des Schiebers innerhalb der Nut definiert wird und der Schieber mit Abstand zu der Seitenwand geführt ist. D.h. die Gleitstücke bilden die einzigen seitlichen Kontaktstellen bei der Führung des Schiebers. Dadurch kann der Kontakt zwischen Schieber und Grundprofil bzw. zwischen Schieber und Nut weiter reduziert werden, was wiederum eine verringerte Reibung und verbesserte Führung des Schiebers in der Nut zur Folge hat.

Insbesondere wird unter Spiel der Freiraum zwischen Schieber und Nut verstanden. Also ist der Abstand zwischen den benachbarten Oberflächen von Schieber und Nut, die miteinander in Kontakt stehen, aber nicht fest miteinander verbunden sind. Vorzugsweise wird unter Spiel das Radialspiel oder Querspiel, also das Spiel in Querrichtung verstanden.

Insbesondere kann vorgesehen sein, dass der Schieber mehrere Befestigungspunkte aufweist um die Gleitstücke zu haltern oder zu befestigen, vorzugsweise dass die Gleitstücke an den Befestigungspunkten mit dem Schieber verschraubt oder verrastet sind. Dadurch können die Gleitstücke an unterschiedlichen Längspositionen des Schiebers befestigt werden. Je nach mechanischer Belastung können auch mehr oder weniger Gleitstücke verwendet werden, um den Schieber zu lagern bzw. zu führen.

Insbesondere kann vorgesehen sein, dass die Befestigungspunkte voneinander beabstandet sind, sodass ein Gleitstück an unterschiedlichen Positionen des Schiebers befestigbar ist, insbesondere, dass die Position eines Gleitstücks auf dem Schieber durch Wechsel des Befestigungspunktes verstellbar ist. So kann beispielsweise die Länge des Schiebers an eine Länge der Anti-Panik-Druckstange angepasst werden, ohne dass Umkonstruktionen erforderlich sind. Die Anpassung kann einfach durch Ablängen des Schiebers und Umsetzen der Positionen der entsprechenden Gleitstücke vonstatten gehen.

In einer vorteilhaften Ausgestaltung kann vorgesehen sein, dass ein Gleitstück an seiner Oberseite einen Anschlag aufweist, der mit einem Widerlager zusammenwirkt, um den Verstellweg des Schiebers zu begrenzen. Dadurch kann auf einfache Art und Weise der Betätigungsweg der Anti-Panik-Druckstange begrenzt werden. Das bedeutet, dass keine zusätzlichen Bauteile notwendig sind, da die bereits vorhandenen Gleitstücke gleichzeitig als Anschlag dienen, um den Verschiebeweg des Schiebers zu begrenzen. Dieser Weg kann in beide Richtungen begrenzt werden. D.h. zum einen in Öffnungsrichtung des Türschlosses mittels eines Anschlags. Ebenso kann der Weg in Gegenrichtung, d.h. in Schließrichtung des angeschlossenen Türschlosses begrenzt werden, um damit beispielsweise den Hub des Betätigungsprofils der Anti-Panik-Druckstange einzustellen.

Insbesondere kann vorgesehen sein, dass die Position eines Gleitstücks auf dem Schieber derart verstellbar und/oder einstellbar ist, dass der resultierende Verstellweg des Schiebers entsprechend einer Drehung der Abtriebsnuss um einen Drehwinkel im Bereich zwischen 20° und 45° einstellbar ist, insbesondere, dass ein Drehwinkel von 23°, oder 25°, oder 30°, oder 35°, oder 40°, oder 45° einstellbar ist. Dadurch wird es möglich, die erfindungsgemäße Anti-Panik-Druckstange für unterschiedliche Arten von Türschlössern zu verwenden. Türschlösser weisen typischerweise eine Schlossnuss auf, die je nach Schlosstyp unterschiedliche Drehwinkel benötigt. Durch einfache Variation des Gleitstücks auf dem Schieber mittels der vorgefertigten Befestigungspunkte kann so der passende Drehwinkel für das entsprechende Türschloss eingestellt werden, ohne dass es einer Neukonstruktion oder Umkonstruktion der Anti-Panik-Druckstange bedarf. Dadurch kann die Variantenvielfalt in der Herstellung der Anti-Panik-Druckstange deutlich reduziert werden.

In einer Ausgestaltung kann vorgesehen sein, dass ein Gleitstück aus einem Kunststoff, insbesondere POM (Polyoxymethylene), oder PTFE (Polytetrafluorethylen) ausgebildet ist. Das Ausbilden der Gleitstücke aus einem mechanisch widerstandsfähigen und gleichzeitig gleitfähigen Kunststoff bewirkt eine verbesserte Lagerung des Schiebers in der Nut. In der Praxis wird die Nut beispielsweise aus einem Metall, wie ein Aluminium oder eine Stahllegierung ausgebildet. Der Reibkoeffizient zwischen einem harten Kunststoff, wie POM oder PTFE, und dem entsprechenden Metall der Nut ist sehr gering, sodass die resultierende Reibung, die bei der Betätigung der Anti-Panik-Druckstange entsteht, vernachlässigbar ist. Zudem dienen die aus Kunststoff ausgebildeten Gleitstücke der Geräuschreduktion, da bei einer Gleitreibung von Kunststoff auf Metall deutlich weniger Geräusche auftreten als bei einer Reibung zwischen zwei Metalloberflächen.

Insbesondere kann vorgesehen sein, dass das Grundprofil aus einem Metall, insbesondere einem Stahl oder einem Aluminium ausgebildet ist, und/oder dass der Schieber aus einem Metall, insbesondere einem Stahl und/oder Aluminium und/oder einem Kunststoff ausgebildet ist.

In einer vorteilhaften Ausgestaltung kann vorgesehen sein, dass der Schieber als ein dreiteiliger Schieber ausgebildet ist und ein mittleres Schieberteil sowie zwei äußere Schieberteile aufweist, die miteinander verbunden sind. Durch die Ausbildung eines mehrteiligen Schiebers vereinfacht sich die Herstellung der Anti-Panik-Druckstange weiter. Um verschiedene Längen realisieren zu können, ist es nicht notwendig, jedes Mal einen neuen Schieber zu verwenden, sondern es reicht, wenn eines dieser drei Teile entsprechend seiner Länge geändert wird.

In einer vorteilhaften Ausgestaltung kann vorgesehen sein, dass die drei Teile des Schiebers voneinander trennbar sind. Indem die Teile des Schiebers voneinander trennbar bzw. miteinander verbindbar sind, wird die Montage des langen Schiebers in dem Profil entsprechend vereinfacht, da die kurzen Teile in die Nut einsetzbar sind und danach auf einfache Art und Weise verbunden werden können, beispielsweise durch verschrauben oder verrasten. Das vereinfacht das Handling deutlich gegenüber der Verwendung eines einteiligen langen Schiebers.

Vorteilhafterweise kann vorgesehen sein, dass das mittlere Schieberteil außerhalb der den Schieber lagernden Nut verläuft, insbesondere oberhalb der Nut verläuft und/oder oberhalb des Spalts verläuft. Indem das mittlere Schieberteil nicht innerhalb der Nut, sondern außerhalb derselben verläuft, wird die resultierende Reibung weiter reduziert. Da das mittlere Teil sozusagen frei in der Luft verläuft, wirkt auf dieses keinerlei hemmende Reibung. Auch können an dieser Stelle keine störenden Schabgeräusche entstehen, wenn der Schieber betätigt wird. Alleine die beiden äußeren Schieberteile des Schiebers werden in der Nut geführt. Die beiden äußeren Schieberteile können über die Gleitsteine entsprechend reibungs- und geräuscharm gelagert werden.

Insbesondere ist dabei vorgesehen, dass die beiden äußeren Teile des Schiebers in derselben Nut geführt sind. Die Nut kann als eine in Längsrichtung des Grundprofils verlaufende Nut ausgebildet sein, insbesondere als eine durchgehende Nut ausgebildet sein.

In einer Ausgestaltung kann vorgesehen sein, dass die Quererstreckung des mittleren Schieberteils kleiner ist als die lichte Breite des Spalts und/oder der Nut. Indem die Quererstreckung des mittleren Schieberteils geringer ist als die Breite des Spalts, kann eine besonders geringe Bauhöhe realisiert werden. Dadurch wird es ermöglicht, das mittlere Schieberteil außerhalb der Nut, aber noch innerhalb des Spalts zu führen, und zwar derart, dass das mittlere Schieberteil weder eine Wand der Nut noch eine Begrenzungswand des Spalts berührt, also in der Luft geführt wird.

Vorteilhafterweise kann vorgesehen sein, dass das mittlere Schieberteil ein Lochraster aufweist, um die Länge des Schiebers variabel einzustellen, insbesondere ein regelmäßiges Lochraster aufweist mit einem Rastermaß im Bereich von 8 mm bis 12 mm, vorzugsweise mit einem Rastermaß von 10 mm aufweist. Über das Rastermaß kann eine Verschraubung zwischen dem mittleren Schieberteil und einem der äußeren Schieberteile bezüglich der Länge justiert werden, indem entsprechend dem Rastermaß der Anschluss zwischen mittlerem Schieberteil und äußerem Schieberteil entsprechend der benötigten Länge eingestellt wird. Dadurch wird es möglich, ein und dieselben Schieber für unterschiedlich lange Anti-Panik-Druckstangen und damit für unterschiedliche Türbreiten einsetzen zu können. Dadurch wird die Herstellung der erfindungsgemäßen Anti-Panik-Druckstange weiter vereinfacht und die Variantenvielfalt reduziert. Um einen größeren Variabilitätsbereich zu erhalten, ist es auch möglich, den Schieber abzulängen, indem das mittlere Schieberteil entsprechend gekürzt wird. Beispielsweise kann das mittlere Schieberteil um einen benötigten Betrag verkürzt werden, vorzugsweise durch absägen, um eine Anti-Panik-Druckstange für eine besonders schmale Tür anzupassen. Die übrige Konstruktion der Anti-Panik-Druckstange kann dabei weitgehend unverändert verbleiben.

Eine Anwendung der erfindungsgemäßen Anti-Panik-Druckstange ist in Flucht- und Rettungswegvorrichtungen für Gebäudetüren vorgesehen. Alternativ kann die erfindungsgemäße Anti-Panik-Druckstange jedoch auch in Fahrzeugen, wie beispielsweise auf Schiffen oder in Bahnfahrzeugen für Rettungstüren eingesetzt werden.

In den Figuren sind weitere Ausführungsbeispiele der Erfindung gezeigt und nachfolgend beschrieben. Dabei zeigen:
- Fig. 1:: eine Fluchtwegvorrichtung mit einer erfindungsgemäßen Anti-Panik-Druckstange;
- Fig. 2:: eine schematische Darstellung einer erfindungsgemäßen Anti-Panik-Druckstange;
- Fig. 3:: eine schematische Schnittdarstellung der Anti-Panik-Druckstange aus Fig. 2;
- Fig. 4 und 5:: eine Detailvergrößerung im Bereich der Betätigungshebel der Anti-Panik-Druckstange;
- Fig. 6 und 7:: eine schematische Darstellung des mehrteiligen Schiebers.

Die in den Figuren gezeigten Ausgestaltungen sind beispielhaft und sollen nicht einschränkend verstanden werden. Jeweils gleich funktionierende Merkmale wurden mit denselben Referenzzeichen versehen. Für den Fachmann liegt auf der Hand, dass er im Rahmen seines handwerklichen Könnens und innerhalb des Geltungsbereichs der Patentansprüche die in den Figuren gezeigten Ausgestaltungen untereinander kombinieren kann, ohne den Schutzbereich der Ansprüche zu verlassen.

Die Fig. 1 zeigt eine schematische Darstellung einer Fluchtwegvorrichtung 1 mit einer erfindungsgemäßen Anti-Panik-Druckstange 2. Die Anti-Panik-Druckstange 2 ist aufliegend auf einem Türblatt 12 einer Fluchttür 11 oder Notausgangstür 11 montiert. Die Fluchttür 11 umfasst ein über Bänder 131 und 132 schwenkbar gelagertes Türblatt 12, welches an einem Türrahmen 13 befestigt ist. In dem Türblatt 12 ist ein Einsteckschloss 14 angeordnet, welches mit der Anti-Panik-Druckstange 2 zusammenwirkt. Das Einsteckschloss 14 kann beispielsweise als ein selbstverriegelndes Panikschloss ausgebildet sein.

Die Anti-Panik-Druckstange 2 kann über eine elektrische Verbindung 17, beispielsweise einen elektrischen Datenbus 17, mit einer Nottaste 15 und einem Alarmgeber 16 verbunden sein. Über die elektrische Verbindung 17 bzw. den Datenbus 17 kann die Anti-Panik-Druckstange 2 elektrisch angesteuert werden, beispielsweise um eine Anzeige oder ein Display an der Anti-Panik-Druckstange 2 zu schalten oder Sensoren anzubinden. Optional kann die Anti-Panik-Druckstange 2 auch als eine rein mechanische Anti-Panik-Druckstange 2 ausgebildet sein, d.h. ohne einen elektrischen Anschluss ausgebildet sein.

Die Fluchttür 11 ist über einen Fluchttüröffner 18 schaltbar verriegelt. Im Normalfall ist der Fluchttüröffner 18 verriegelt und verhindert ein unautorisiertes Öffnen der Fluchttür 11. Der Fluchttüröffner18 kann beispielsweise über eine Zutrittskontrollvorrichtung entriegelt werden, um einer berechtigten Person zu ermöglichen, die Fluchttür 11 zu öffnen. Die Berechtigung der Person kann beispielsweise durch einen Transponder, per RFID oder per Schlüssel nachgewiesen werden.

Sofern ein Notfall auftritt, kann durch Drücken der Nottaste 15 ein Alarm ausgelöst und der Türöffner 17 entriegelt werden. Der Alarmgeber 16 generiert dann ein Alarmsignal und die Fluchttür 11 ist zum Öffnen für alle freigeschaltet. Daraufhin kann durch Eindrücken des Betätigungsprofils 21 der Anti-Panik-Druckstange 2 das Türschloss 14 entriegelt und die Fluchttür 11 durch Schwenken des Türblatts 12 geöffnet werden.

Es ist auch denkbar, an den elektronischen Bus 17 eine Brandmeldevorrichtung, beispielsweise einen Rauchmelder oder eine Brandmeldezentrale anzuschließen, oder eine Fluchtwegsteuerung anzuschließen oder weitere Komponenten, wie eine Zutrittskontrollvorrichtung anzuschließen, um die Fluchttür 11 elektrisch schaltbar freizugeben und/oder zu blockieren.

Die Fig. 2 zeigt eine schematische Schnittdarstellung der erfindungsgemäßen Anti-Panik-Druckstange 2. Die Anti-Panik-Druckstange 2 weist ein Grundprofil 22 auf, welches aufliegend auf einem Türflügel montierbar ist, beispielsweise durch Verschrauben oder Verkleben. Das Grundprofil 22 bildet sozusagen die Rückseite der Anti-Panik-Druckstange 2. An der Vorderseite der Anti-Panik-Druckstange 2 ist eine Betätigungshandhabe 21 in Form des Betätigungsprofils 21 gebildet. Um die Anti-Panik-Druckstange 2 auszulösen, wird Druck auf das Betätigungsprofil 21 ausgeübt, worauf dieses entlang der dargestellten Bewegungsrichtung 7 auf das Grundprofil 22 zubewegt wird.

Mittels einer Übertragungsvorrichtung 26 wird diese Bewegung der Betätigungshandhabe 21 auf eine am Boden des Grundprofils 22 angeordnete Schiebervorrichtung 23 übertragen. Die Schiebervorrichtung 23 umfasst wenigstens einen Schieber 4. Der Schieber 4 ist innerhalb einer Nut 24 im Bodenbereich des Grundprofils 22 translatorisch verschiebbar geführt. D.h. der Schieber 4 kann entlang der Längsrichtung des Grundprofils 22 verschoben werden. Die Übertragungsvorrichtung 26 weist dazu zwei Hebel 261 und 262 auf, welche die Bewegung der Betätigungshandhabe 21 an den Schieber 4 übertragen.

Der Schieber 4 ist über ein Nussgetriebe 251 mit eine Abtriebsnuss 25 verbunden. Die translatorische Bewegung des Schiebers 4 wird mittels des Nussgetriebes 251 in eine Drehbewegung umgesetzt, um die Abtriebsnuss 25 anzutreiben. Über einen nicht dargestellten Dorn kann die Abtriebsnuss 25 mit einem Türschloss verbunden werden, um das Türschloss bei Betätigung der Anti-Panik-Druckstange 2 zu öffnen.

Sowohl das Grundprofil 22 als auch die Betätigungshandhabe 21 sind als im Querschnitt U-förmige Profile ausgebildet. Dabei sind die offenen Seitenwände der beiden Profile einander zugewandt. Das Betätigungsprofil 21 wird dabei innerhalb des Grundprofils 22 geführt. Zusammen bilden das Grundprofil 22 und das Betätigungsprofil 21 einen Bauraum aus, in dem die mechanischen und/oder elektrischen Komponenten der Anti-Panik-Druckstange 2 aufgenommen sind.

Der Schieber 4 ist in einer **Nut** 24 über Gleitstücke 31, 32, 33, 34 geführt. Die Nut 24 ist als zum Innenraum des Grundprofils 22 offene **Nut** 24 ausgebildet, indem die **Nut** 24 einen Spalt 243 aufweist. Die Gleitstücke 31, 32, 33, 34 greifen durch den Spalt 243 hindurch um den Schieber 4 linear verschiebbar zu führen.

Die Gleitstücke 31, 32, 33, 34 sind mit der Oberseite des Schiebers 4, d.h. mit der zum Bauraum hin gewandten Seite des Schiebers 4 verbunden. Der Schieber 4 weist an seiner Oberseite mehrere Befestigungspunkte 441, 442 auf, um die Gleitstücke 31, 32, 33, 34 zu befestigen. Die Anzahl der Gleitstücke und Befestigungspunkte ist dabei variabel, d.h. es sind mindestens vier Gleitstücke 31, 32, 33, 34 vorgesehen, es können jedoch auch mehr als vier Gleitstücke verwendet werden. Zu jedem Gleitstück 31, 32, 33, 34 korrespondiert ein Befestigungspunkt 441, 442 usw., insbesondere sind an dem Schieber 4 mehr Befestigungspunkte als Gleitstücke vorgesehen.

Zur Befestigung eines Gleitstücks 31, 32, 33, 34 wird dieses Gleitstück in einen Befestigungspunkt 441, 442 eingesetzt und dort befestigt, beispielsweise verschraubt.

Um die Länge des Schiebers 4 variieren zu können, können die Gleitstücke 31, 32, 33, 34 entsprechend versetzt und an neuen Befestigungspunkten befestigt werden. Dadurch ist es möglich, den Schieber 4 beispielsweise abzulängen, vorzugsweise durch absägen oder abschneiden, um die Anti-Panik-Druckstange 2 an unterschiedlich breite Türen anzupassen.

Die Gleitstücke 31, 32, 33, 34 sind aus einem gleitfähigen widerstandsfähigen Kunststoff, beispielsweise POM (Polyoxymethylene) ausgebildet. Über die Gleitstücke 31, 32, 33, 34 ist der Schieber 4 in der Nut 24 des Grundprofils translatorisch verschiebbar geführt. Dabei ist vorgesehen, dass das Spiel des Schiebers 4 in der Nut größer ist als das Spiel der Gleitstücke 31, 32, 33, 34 in dem Spalt der Nut. Dadurch wird ein direkter Kontakt zwischen Seitenwand des Schiebers 4 und der Führungsnut verhindert. Dadurch verringert sich die Reibung. Der Schieber 4 ist mehrteilig ausgebildet und weist zwei äußere Teile 41 und 43 sowie ein Mittelteil 42 auf. Das Mittelteil 42 ist mittels Schrauben 422 mit den äußeren Teilen 41, 43 verschraubt. Das mittlere Schieberteil 42 weist ein Lochraster 421 auf, um die Länge zwischen den beiden äußeren Schieberteilen 41, 43 des Schiebers 4 einstellen zu können. Über die Schrauben 422 kann die Verschraubung entsprechend der benötigten Länge des Schiebers 4 mittels des Lochrasters 421 variiert werden, um die Gesamtlänge des Schiebers 4 anzupassen.

In der Fig. 3 ist eine Querschnittsvergrößerung im Bereich der Führung des Schiebers 4 dargestellt. Das Grundprofil 22 ist U-förmig ausgebildet und weist im Bereich seines Bodens eine Führungsnut 24 zur translatorischen Führung des Schiebers 4 auf. Die Nut 24 umfasst zwei Seitenwände 241, 242, welche jeweils die seitlichen Längskanten des Schiebers 4 umgreifen. Die Seitenwände 241, 242 weisen einen T-förmigen Querschnitt auf. Die Seitenwände 241, 242 können auch mit einem L-förmigen Querschnitt realisiert werden. In der Darstellung der Fig. 3 sieht man das äußere Teil 41 des Schiebers 4, welches über Schrauben 422 mit dem mittleren Schieberteil 42 verbunden ist.

Die Nut 24 ist zum Innenraum des Grundprofils 22 hin geöffnet und weist einen entlang der Nut 24 verlaufenden Spalt 243 auf. Die lichte Breite 8 des Spalts 243 ist dabei schmäler als die Quererstreckung des Schiebers 4 bzw. der äußeren Schieberteile 41 und 43. Das mittlere Schieberteil 42 weist eine Quererstreckung auf, die kleiner ist als die Quererstreckung der Nut 24 und auch kleiner ist als die Quererstreckung des Spalts 243. Das bedeutet, dass der Schieber 4 nur an seinen beiden äußeren Schieberteilen 41 und 43 geführt ist. Das mittlere Schieberteil 42 verläuft sozusagen in der Luft und hat keinen Kontakt zu den Seitenwänden 241 und 242 der Nut 24. Dadurch kann im Bereich des mittleren Schieberteils 42 auch keine Reibung entstehen und es können keine störenden Geräusche entstehen.

Im Bereich der beiden äußeren Schieberteile 41 und 43 sind die Gleitstücke 31, 32, 33, 34 angeordnet. In der Fig. 3 sieht man beispielhaft das Gleitstück 32. Die Gleitstücke durchgreifen den Spalt 243 und sind von ihren Abmessungen so bemessen, dass diese mit ihrer Querabmessung formschlüssig in den Spalt 243 eingreifen. D.h. die Gleitstücke 31, 32, 33, 34 sind formschlüssig und linear verschiebbar innerhalb des Spalts 243 aufgenommen. Die Gleitstücke 31, 32, 33, 34 weisen an ihrer Oberseite einen Anschlag 35 bzw. einen Steg 35 auf. Über diesen Anschlag kann eine Begrenzung der translatorischen Bewegung des Schiebers 4 erfolgen. Damit kann der Hub des Betätigungsprofils 21 eingestellt werden. Entsprechend kann auch die resultierende Drehbewegung der Abtriebsnuss 25 eingestellt werden. Je nachdem an welcher Position das entsprechende Gleitstück auf dem Schieber 4 angebracht wird, kann ein größerer oder ein kleinerer Drehwinkel der Abtriebsnuss 25 realisiert werden.

In Fig. 4 ist eine Detailvergrößerung der Anti-Panik-Druckstange 2 im Bereich des ersten Hebels 261 der Übertragungsvorrichtung 26 gezeigt. Der Hebel 261 wirkt mit dem ersten äußeren Schieberteil 41 zusammen, um den Schieber 4 translatorisch entlang des Grundprofils 22 zu bewegen. Auf dem in Fig. 4 dargestellten äußeren Schieberteil 41 sind die beiden Gleitstücke 31 und 32 montiert, d.h. in ihren korrespondierenden Befestigungspunkten aufgenommen. Ein nicht besetzter Befestigungspunkt 441 ist in Fig. 4 ebenfalls zu sehen.

In der Fig. 5 ist eine Detailvergrößerung im Bereich des zweiten Hebels 262 der Übertragungsvorrichtung 26 dargestellt. Der Übertragungshebel 262 wirkt mit dem zweiten äußeren Schieberteil 43 zusammen, um den Schieber 4 bei Druck auf das Betätigungsprofil 21 entlang des Grundprofils 22 translatorisch zu bewegen. In Fig. 5 klar zu sehen ist das Gleitstück 34 mit seinem Anschlag 36 bzw. seinem Steg 36. In der in der Fig. 5 dargestellten Position ist das Gleitstück 34 in Anschlag mit dem Wiederlager 263 gelangt und begrenzt somit die Bewegung des Schiebers 4 in die in Fig. 5 nach links dargestellte Schieberichtung. Je nach Position des Gleitstücks 34 auf dem Schieber 4 bzw. dem äußeren Schieberteil 43 kann dieser von dem Schieber 4 zurückgelegte translatorische Weg eingestellt werden. Da der Schieber 4 über ein Nussgetriebe mit der Abtriebsnuss 25 verbunden ist, resultiert daraus entsprechend eine mehr oder weniger große Drehbewegung der Abtriebsnuss. Auf diese Art und Weise ist es möglich, die Anti-Panik-Druckstange an unterschiedliche Drehwinkel eines Türschlosses anzubinden. So kann z. B. der translatorische Weg des Schiebers derart über Versetzen der Gleitstücke angepasst werden, dass Drehwinkel im Bereich von 20° bis 45° abgedeckt werden können. Dabei sind diskrete Drehwinkel einstellbar, beispielsweise 20°, 23°, 25°, 30°, 35°, 40° und 45°. Diese Werte sind lediglich beispielhaft zu verstehen und können natürlich entsprechend den Gegebenheiten variiert werden, indem die Befestigungspunkte 441, 442 des Schiebers entsprechend den Positionen vorgefertigt werden.

In den Figuren 6 und 7 ist der Aufbau des mehrteiligen Schiebers 4 vergrößert dargestellt. In der Fig. 6 sind die beiden äußeren Schieberteile 41 und 43 dargestellt und das diese beiden äußeren Schieberteile 41 und 43 verbindende mittlere Schieberteil 42. Das mittlere Schieberteil 42 weist ein Lochraster 421 auf, um das mittlere Schieberteil 42 mittels Schrauben 422 mit den beiden äußeren Schieberteilen 41 und 43 zu verschrauben. Durch Wahl anderer Befestigungslöcher kann die Distanz zwischen den beiden äußeren Schieberteilen 41 und 43 variiert werden. Dadurch kann die Gesamtlänge des Schiebers eingestellt werden, ohne dass dazu Bauteile bearbeitet, beispielsweise abgelängt, werden müssen.

In der Fig. 7 ist eine Explosionsdarstellung zur Montage des mittleren Schieberteils 42 an den beiden äußeren Schieberteilen 41 und 43 dargestellt. Die beiden äußeren Schieberteile 41 und 43 werden in die Nut 24 des Grundprofils 22 eingeführt und an ihre äußeren Positionen verbracht. Daraufhin wird das mittlere Schieberteil 42 eingesetzt und mittels Schrauben 422 mit dem äußeren Schieberteil 41 und mit dem äußeren Schieberteil 43 verschraubt. Diese Art der Montage ermöglicht eine vereinfachte Montage der Anti-Panik-Druckstange 2, da nicht der Schieber 4 als Gesamtes in die Nut 24, die am Grundprofil 22 als eine durchgehende Nut ausgebildet ist, eingebracht werden muss.

Ein Vorteil ist, dass das mittlere Schieberteil 42 keinen Kontakt mit der Nut 24 besitzt und somit an dieser Stelle auch keine Reibung und keine störenden Geräusche entstehen können. Dadurch werden die Betätigungskräfte zum Betätigen der Anti-Panik-Druckstange reduziert. Ein weiterer Vorteil ist, dass an dieser Stelle auch keine Verklemmung auftreten kann.

### Bezugszeichenliste

- 1: Fluchtwegvorrichtung
- 11: Fluchttür, Notausgangstür
- 12: Türblatt
- 13: Türrahmen
- 131: Türband
- 132: Türband
- 14: Türschloss
- 15: Nottaste
- 16: Alarmgeber
- 17: Bus
- 18: Fluchttüröffner

- 2: Anti-Panik-Druckstange
- 21: Betätigungsprofil
- 22: Grundprofil
- 23: Schiebervorrichtung
- 24: Nut
- 241: Seitenwand
- 242: Seitenwand
- 243: Spalt
- 25: Abtriebsnuss
- 251: Nussgetriebe
- 26: Übertragungsvorrichtung
- 261: erster Hebel
- 262: zweiter Hebel
- 263: Konsole, Widerlager

- 31: erstes Gleitstück
- 32: zweites Gleitstück
- 33: drittes Gleitstück
- 34: viertes Gleitstück
- 35: Anschlag, Steg
- 36: Anschlag, Steg

- 4: Schieber
- 41: äußeres Schieberteil
- 42: mittleres Schieberteil
- 421: Lochraster
- 422: Schrauben
- 43: äußeres Schieberteil
- 441: Befestigungspunkt
- 442: Befestigungspunkt

- 7: Betätigungsrichtung
- 8: Breite

## Patentansprüche

1. Anti-Panik-Druckstange zur Betätigung eines Türschlosses (14) einer Fluchttür (11) oder Notausgangstür, umfassend ein auf einem Türblatt (12) aufliegend montierbares Grundprofil (22) und ein sich parallel zu der Längserstreckung des Grundprofils (22) erstreckendes Betätigungsprofil (21), welches relativ zu dem Grundprofil (22) beweglich gelagert ist, sowie eine Schiebervorrichtung (23) mit wenigstens einem längs verschiebbaren Schieber (4), der mit einer Abtriebsnuss (25) zur Betätigung eines Türschlosses (14) verbunden ist, weiter umfassend eine Übertragungsvorrichtung (26) zur Übertragung einer Bewegung des Betätigungsprofils (21) auf die Schiebervorrichtung (23), um die Abtriebsnuss (25) anzutreiben,
wobei das Grundprofil (22) im Bodenbereich eine sich entlang des Grundprofils (22) erstreckende Nut (24) zum verschiebbaren Lagern des wenigstens einen Schiebers (4) aufweist, und dass die Nut (24) einen zum Innenraum des Grundprofils (22) hin offenen Spalt (243) aufweist, dessen lichte Breite (8) schmäler als eine Quererstreckung des Schiebers (4) ist,
**dadurch gekennzeichnet,**
**dass** der Schieber (4) an seiner Oberseite wenigstens zwei Gleitstücke (31, 32, 33, 34) aufweist, die den Spalt (243) durchgreifen und den Schieber (4) in dem Spalt (243) längsverschiebbar führen.

2. Anti-Panik-Druckstange nach Anspruch 1,
**dadurch gekennzeichnet,**
**dass** die wenigstens zwei Gleitstücke (31, 32, 33, 34) in dem Spalt (243) formschlüssig und linear verschiebbar geführt sind.

3. Anti-Panik-Druckstange nach Anspruch 2,
**dadurch gekennzeichnet,**
**dass** das seitliche Spiel des Schiebers (4) in der Nut (24) größer ist als das seitliche Spiel eines Gleitstücks (31, 32, 33, 34) in dem Spalt (243).

4. Anti-Panik-Druckstange nach Anspruch 2 oder 3,
**dadurch gekennzeichnet,**
**dass** der Schieber (4) mehrere Befestigungspunkte (441, 442) aufweist um die Gleitstücke (31, 32, 33, 34) zu haltern oder zu befestigen, vorzugsweise dass die Gleitstücke (31, 32, 33, 34) an den Befestigungspunkten (441, 442) mit dem Schieber (4) verschraubt oder verrastet sind.

5. Anti-Panik-Druckstange nach Anspruch 4,
**dadurch gekennzeichnet,**
**dass** die Befestigungspunkte (441, 442) voneinander beabstandet sind, sodass ein Gleitstück (31, 32, 33, 34) an unterschiedlichen Positionen des Schiebers (4) befestigbar ist, insbesondere, dass die Position eines Gleitstücks (31, 32, 33, 34) auf dem Schieber (4) durch Wechsel des Befestigungspunktes (441, 442) verstellbar ist.

6. Anti-Panik-Druckstange nach einem der Ansprüche 2 bis 5,
**dadurch gekennzeichnet,**
**dass** ein Gleitstück (31, 32, 33, 34) an seiner Oberseite einen Anschlag (35, 36) aufweist, der mit einem Widerlager (263) zusammenwirkt, um den Verstellweg des Schiebers (4) zu begrenzen.

7. Anti-Panik-Druckstange nach einem der Ansprüche 2 bis 6,
**dadurch gekennzeichnet,**
**dass** die Position eines Gleitstücks (31, 32, 33, 34) auf dem Schieber (4) derart verstellbar und/oder einstellbar ist, dass der resultierende Verstellweg des Schiebers (4) entsprechend einer Drehung der Abtriebsnuss (25) um einen Drehwinkel im Bereich zwischen 20° und 45° einstellbar ist, insbesondere, dass ein Drehwinkel von 23°, oder 25°, oder 30°, oder 35°, oder 40°, oder 45° einstellbar ist.

8. Anti-Panik-Druckstange nach einem der Ansprüche 2 bis 7,
**dadurch gekennzeichnet,**
**dass** ein Gleitstück (31, 32, 33, 34) aus einem Kunststoff, insbesondere POM (Polyoxymethylene), oder PTFE (Polytetrafluorethylen) ausgebildet ist.

9. Anti-Panik-Druckstange nach einem der vorhergehenden Ansprüche, **dadurch gekennzeichnet,**
**dass** das Grundprofil (22) aus einem Metall, insbesondere einem Stahl oder einem Aluminium ausgebildet ist, und/oder dass der Schieber (4) aus einem Metall, insbesondere einem Stahl und/oder Aluminium und/oder einem Kunststoff ausgebildet ist.

10. Anti-Panik-Druckstange nach einem der vorhergehenden Ansprüche, **dadurch gekennzeichnet,**
**dass** der Schieber (4) als ein dreiteiliger Schieber ausgebildet ist und ein mittleres Schieberteil (42) sowie zwei äußere Schieberteile (41, 43) aufweist, die miteinander verbunden sind.

11. Anti-Panik-Druckstange nach Anspruch 10,
**dadurch gekennzeichnet,**
**dass** die drei Teile (41, 42, 43) des Schiebers (4) voneinander trennbar sind.

12. Anti-Panik-Druckstange nach Anspruch 10 oder 11,
**dadurch gekennzeichnet,**
**dass** das mittlere Schieberteil (42) außerhalb der den Schieber lagernden Nut (24) verläuft, insbesondere oberhalb der Nut (24) verläuft und/oder oberhalb des Spalts (243) verläuft.

13. Anti-Panik-Druckstange nach einem der Ansprüche 10 bis 12,
**dadurch gekennzeichnet,**
**dass** die beiden äußeren Teile (41, 43) des Schiebers (4) in derselben Nut (24) geführt sind.

14. Anti-Panik-Druckstange nach einem der Ansprüche 10 bis 13,
**dadurch gekennzeichnet,**
**dass** die Quererstreckung des mittleren Schieberteils (42) kleiner ist als die lichte Breite (8) des Spalts (243) und/oder der Nut (24).

15. Anti-Panik-Druckstange nach einem der Ansprüche10 bis 14,
**dadurch gekennzeichnet,**
**dass** das mittlere Schieberteil (42) ein Lochraster (421) aufweist, um die Länge des Schiebers (4) variabel einzustellen, insbesondere ein regelmäßiges Lochraster (421) aufweist mit einem Rastermaß im Bereich von 8 mm bis 12 mm, vorzugsweise mit einem Rastermaß von 10 mm aufweist.

## Claims

1. Anti-panic push bar for operating a door lock (14) of an escape door (11) or emergency exit door, comprising a base profile (22) which is mountable resting on a door leaf (12) and an actuating profile (21) extending parallel to the longitudinal extension of the base profile (22) and which is mounted movably relative to the base profile (22), and a slide device (23) with at least one longitudinally movable slider (4), which is connected to a driven follower (25) for actuating a door lock (14), further comprising a transmission device (26) for transmitting a movement of the actuating profile (21) to the slide device (23) in order to drive the driven follower (25),
wherein the base profile (22) has, in the bottom region, a groove (24) extending along the base profile (22) for slidably mounting the at least one slider (4), and that the groove (24) has a gap (243) open toward the interior of the base profile (22), the clear width (8) of which gap is narrower than a transverse extension of the slider (4),
**characterized in that**
the slider (4) has at least two sliding members (31, 32, 33, 34) on its upper side, which extend through the gap (243) and guide the slider (4) longitudinally slidable within the gap (243).

2. Anti-panic push bar according to claim 1,
**characterized in that**
the at least two sliding members (31, 32, 33, 34) are guided in the gap (243) in a form-fitting manner and linearly slidable.

3. Anti-panic push bar according to claim 2,
**characterized in that**
the lateral play of the slider (4) in the groove (24) is greater than the lateral play of a sliding member (31, 32, 33, 34) in the gap (243).

4. Anti-panic push bar according to claim 2 or 3,
**characterized in that**
the slider (4) has several mounting points (441, 442) for holding or fastening the sliding members (31, 32, 33, 34), preferably that the sliding members (31, 32, 33, 34) are screwed or snapped into place to the slider (4) at the mounting points (441, 442).

5. Anti-panic push bar according to claim 4,
**characterized in that**
the mounting points (441, 442) are spaced apart from each other so that a sliding member (31, 32, 33, 34) is mountable at different positions of the slider (4), in particular that the position of a sliding member (31, 32, 33, 34) on the slider (4) is adjustable by changing the mounting point (441, 442) .

6. Anti-panic push bar according to one of claims 2 to 5,
**characterized in that**
a sliding member (31, 32, 33, 34) has a stop (35, 36) on its upper side, which interacts with an abutment (263) to limit the adjustment path of the slider (4).

7. Anti-panic push bar according to one of claims 2 to 6,
**characterized in that**
the position of a sliding member (31, 32, 33, 34) on the slider (4) is adjustable and/or settable in such a way that the resulting adjustment path of the slider (4) is settable in accordance with a rotation of the driven follower (25) by a rotation angle in the range between 20° and 45°, in particular that a rotation angle of 23°, or 25°, or 30°, or 35°, or 40°, or 45° is settable.

8. Anti-panic push bar according to one of claims 2 to 7,
**characterized in that**
a sliding member (31, 32, 33, 34) is made of a plastic, in particular POM (polyoxymethylene) or PTFE (polytetrafluoroethylene).

9. Anti-panic push bar according to one of the preceding claims,
**characterized in that**
the base profile (22) is made of a metal, in particular steel or aluminum, and/or that the slider (4) is made of a metal, in particular steel and/or aluminum, and/or a plastic.

10. Anti-panic push bar according to one of the preceding claims,
**characterized in that**
the slider (4) is designed as a three-part slider and comprises a central slider part (42) and two outer slider parts (41, 43) that are connected to each other.

11. Anti-panic push bar according to claim 10,
**characterized in that**
the three parts (41, 42, 43) of the slider (4) are separable from each other.

12. Anti-panic push bar according to claim 10 or 11,
**characterized in that**
the central slider part (42) extends outside the groove (24) in which the slider is mounted, in particular above the groove (24) and/or above the gap (243).

13. Anti-panic push bar according to one of claims 10 to 12,
**characterized in that**
the two outer parts (41, 43) of the slider (4) are guided in the same groove (24).

14. Anti-panic push bar according to one of claims 10 to 13,
**characterized in that**
the transverse extension of the central slider part (42) is smaller than the clear width (8) of the gap (243) and/or the groove (24).

15. Anti-panic push bar according to one of claims 10 to 14,
**characterized in that**
the central slider part (42) has a hole pattern (421) for variably adjusting the length of the slider (4), in particular a regular hole pattern (421) with a spacing in the range of 8 mm to 12 mm, preferably with a spacing of 10 mm.

## Revendications

1. Barre anti-panique pour actionner une serrure de porte (14) d'une porte de secours (11) ou d'une porte d'issue de secours, comprenant un profilé de base (22) pouvant être monté en appui sur un battant de porte (12) et un profilé d'actionnement (21) qui s'étendant parallèlement à la direction longitudinale du profilé de base (22) et qui est monté mobile par rapport au profilé de base (22), ainsi qu'un dispositif à coulisse (23) comportant au moins une coulisse (4) déplaçable longitudinalement, qui est relié à un écrou de sortie (25) pour actionner une serrure de porte (14), comprenant en outre un dispositif de transmission (26) pour transmettre un mouvement du profil d'actionnement (21) au dispositif à coulisse (23) afin d'entraîner l'écrou de sortie (25),
le profilé de base (22) comportant, dans sa partie inférieure, une rainure (24) s'étendant le long dudit profilé de base (22) pour le logement coulissant dudit au moins un coulisseau (4), et en ce que la rainure (24) comporte une fente (243) ouverte vers l'intérieur du profilé de base (22), dont la largeur intérieure (8) est inférieure à une dimension transversale du coulisseau (4),
**caractérisé en ce que**
le coulisseau (4) comporte, sur sa face supérieure, au moins deux pièces coulissantes (31, 32, 33, 34) qui s'engagent dans la fente (243) et permettent au coulisseau (4) de coulisser longitudinalement dans ladite fente (243).

2. Barre anti-panique selon la revendication 1,
**caractérisé en ce que**
les au moins deux pièces coulissantes (31, 32, 33, 34) sont guidées dans la fente (243) par complémentarité de forme et peuvent coulisser linéairement.

3. Barre anti-panique selon la revendication 2,
**caractérisé en ce que**
le jeu latéral du coulisseau (4) dans la rainure (24) est supérieur au jeu latéral d'une pièce coulissante (31, 32, 33, 34) dans la fente (243).

4. Barre anti-panique selon la revendication 2 ou 3,
**caractérisé en ce que**
le coulisseau (4) comporte plusieurs points de fixation (441, 442) pour maintenir ou fixer les pièces coulissantes (31, 32, 33, 34), de préférence que les pièces coulissantes (31, 32, 33, 34) sont vissés ou encliquetés au coulisseau (4) au niveau des points de fixation (441, 442).

5. Barre anti-panique selon la revendication 4,
**caractérisé en ce que**
les points de fixation (441, 442) sont espacés l'un de l'autre, de sorte qu'une pièce coulissante (31, 32, 33, 34) peut être fixé à différentes positions du coulisseau (4), en particulier que la position d'une pièce coulissante (31, 32, 33, 34) sur le coulisseau (4) est réglable en changeant le point de fixation (441, 442).

6. Barre anti-panique selon l'une des revendications 2 à 5,
**caractérisé en ce que**
une pièce coulissante (31, 32, 33, 34) comporte, sur sa face supérieure, une butée (35, 36) qui coopère avec une butée fixe (263) afin de limiter la course de réglage du coulisseau (4).

7. Barre anti-panique selon l'une des revendications 2 à 6,
**caractérisé en ce que**
la position d'une pièce coulissante (31, 32, 33, 34) sur le coulisseau (4) est réglable et/ou ajustable de telle sorte que la course de réglage résultante du coulisseau (4) soit réglable en fonction d'une rotation de l'écrou de sortie (25) d'un angle compris entre 20° et 45°, en particulier qu'un angle de 23°, ou 25°, ou 30°, ou 35°, ou 40°, ou 45° est réglable.

8. Barre anti-panique selon l'une des revendications 2 à 7,
**caractérisé en ce que**
une pièce coulissante (31, 32, 33, 34) est réalisée en matière plastique, en particulier en POM (polyoxyméthylène) ou en PTFE (polytétrafluoroéthylène).

9. Barre anti-panique selon l'une des revendications précédentes,
**caractérisé en ce que**
le profilé de base (22) est réalisé en métal, en particulier en acier ou en aluminium, et/ou que le coulisseau (4) est réalisé en métal, en particulier en acier et/ou en aluminium et/ou en matière plastique.

10. Barre anti-panique selon l'une des revendications précédentes,
**caractérisé en ce que**
le coulisseau (4) est conçu comme un coulisseau en trois parties et comprend une partie centrale (42) ainsi que deux parties extérieures (41, 43) qui sont reliées entre elles.

11. Barre anti-panique selon la revendication 10,
**caractérisé en ce que**
les trois parties (41, 42, 43) du coulisseau (4) sont séparables les unes des autres.

12. Barre anti-panique selon la revendication 10 ou 11,
**caractérisé en ce que**
la partie centrale du coulisseau (42) s'étend à l'extérieur de la rainure (24) qui loge le coulisseau, en particulier au-dessus de la rainure (24) et/ou au-dessus de la fente (243).

13. Barre anti-panique selon l'une des revendications 10 à 12,
**caractérisé en ce que**
les deux parties extérieures (41, 43) du coulisseau (4) sont guidées dans la même rainure (24).

14. Barre anti-panique selon l'une des revendications 10 à 13,
**caractérisé en ce que**
la largeur transversale de la partie centrale du coulisseau (42) est inférieure à la largeur intérieure (8) de la fente (243) et/ou de la rainure (24).

15. Barre anti-panique selon l'une des revendications 10 à 14,
**caractérisé en ce que**
la partie centrale du coulisseau (42) comporte une rangée de trous (421) permettant de régler de manière variable la longueur du coulisseau (4), et plus particulièrement une rangée de trous régulière (421) dont l'entraxe est compris entre 8 mm et 12 mm, de préférence de 10 mm.
